# EUROPÄISCHE PATENTANMELDUNG

(11) **EP 0 555 675 A1**
(43) Veröffentlichungstag der Anmeldung: **18.08.1993**
(21) Anmeldenummer: 93101022.7
(22) Anmeldetag: 23.01.1993
(51) Int. Cl.: A47B 95/00

(54) **Aufhängevorrichtung für Möbel**

(30) Priorität: 08.02.1992 DE 9201572 U
(71) Anmelder: PAUL HETTICH GMBH & CO., D-32269 Kirchlengern (DE)
(72) Erfinder: Lubbe, Horst, W-4901 Hiddenhausen 5 (DE)
(74) Vertreter: Loesenbeck, Karl-Otto, Dipl.-Ing.

(57) **Zusammenfassung**

1. Gegenstand der Erfindung ist eine Aufhängevorrichtung 1 für Möbel, mit einem in einem möbelfestlegbaren Gehäuse 2 und einem darin justierbar angeordneten Tragteil 13, welches sich an einem wandseitig ortsfest montierten Gegenlager 28 abstützt.
2. Zweck der Erfindung ist es, eine preiswert herstellbare, einfach zu bedienende zuverlässig wirkende Abhebesicherung für die Aufhebevorrichtung 1 aufzuzeigen.
3. Diese Aufgabe wird dadurch gelöst, daß am Tragteil 13 mindestens ein das ortsfeste Gegenlager 28 wenigstens teilweise formschlüssig umgreifendes Halteorgan 25 befestigt ist.
4. Der Vorteil dieser Konstruktion liegt insbesondere darin, daß ein unfall-bzw. schadenträchtiges Möbellösen von dem gebäudeseitigen Gegenlager 28 vermieden wird.

## Beschreibung

Die Erfindung bezieht sich auf Aufhängevorrichtungen für Möbel, bestehend aus einem am Möbel festlegbaren Gehäuse und einem darin untergebrachten horizontal und/oder vertikal verstellbaren Tragteil, das auf einem ortsfesten (gebäudefesten) Gegenlager ruht, wobei Horizontal- und/oder Vertikalverstellung des Tragteiles innerhalb des Gehäuses durch Gewindemittel, Kurven, Exzenter oder Schrägen erfolgen. Derartige Aufhängevorrichtungen sind in vielfältigen Ausführungsformen bekannt.

Die Horizontal- bzw. Vertikalverstellung des Tragteiles dient dazu, nach dem Aufhängen des Möbels, dieses auszurichten d.h. Unebenheiten an der Gebäudewand und/oder Lageungenauigkeit der gebäudeseitigen Gegenlager auszugleichen, auf denen die Tragteile ruhen.

Für die Montage wandhängender Möbel gelten hohe Sicherheitsanforderungen.
Einerseits muß sichergestellt sein, daß die gebäudeseitigen Gegenlager (Tragleisten, Tragprofile, Haken usw.) das Gewicht des Schrankes tragen, andererseits muß gewährleistet sein, daß ein einmal angebrachtes und ausgerichtetes Möbel -ganz gleich aus welchen Gründen- sich nicht ungewollt wieder von den gebäudeseitigen Gegenlagern (Tragleisten, Tragprofile, Haken usw.) lösen d.h. abheben kann.

Die vorliegende Erfindung hat die Aufgabe, eine preiswert herstellbare, einfach bedienbare und zuverlässig wirkende Abhebesicherung für Aufhängevorrichtungen aufzuzeigen, die sicherstellt, daß sich ein einmal aufgehängtes Möbel nicht ungewollt von den gebäudeseitigen Gegenlagern trennen kann.

Diese Aufgabe wird dadurch gelöst, daß am Tragteil mindestens ein das ortsfeste Gegenlager wenigstens teilweise formschlüssig umgreifendes Halteorgan befestigt ist.

Vorzugsweise ist das Halteorgan an einem am Tragteil herausgebogenen Lappen durch Schraubmittel befestigt.

Das Halteorgan kann etwa klammerähnlich als u-förmiges Biegeteil ausgebildet sein, welches an einem Ende eine Befestigungsöse und am anderen Ende wenigstens einen hakenförmigen Ansatz trägt.

Es ist auch denkbar, das Halteorgan als flächigen Körper auszubilden, der an einem Ende ein Befestigungsloch und am anderen Ende einen hakenförmigen Ansatz trägt. In vorteilhafter Weise nimmt der von den Seitenwänden des Tragteiles gebildete Innenraum das Halteorgan auf, wobei diese Seitenwände das Halteorgan führen und halten.

Weitere mögliche Ausführungen werden in den Unteransprüchen beschrieben.

Die mit der Erfindung erzielbaren Vorteile liegen insbesondere darin, daß ein unfall- bzw. schadenträchtiges unbeabsichtigtes Lösen des Möbels von den gebäudeseitigen Gegenlagern vermieden wird. Auch ist das das Möbel sichernde Halteorgan einfach und sicher von der Frontseite des Gehäuses der Aufhängevorrichtung her zu bedienen.

In den Zeichnungen sind einige bevorzugte Ausführungsbeispiele dargestellt, die im folgenden näher beschrieben werden.

Es zeigen:
- Fig. 1: die Aufhängevorrichtung im Schnitt, im an der Gebäudewand montierten Zustand,
- Fig. 2: eine vereinfachte Seitenansicht gesehen in Richtung des Pfeiles A der Fig. 1 mit dem Halteorgan und dem im Bereich der Rückwand geschnittenem Tragteil,
- Fig. 3a: eine vereinfachte Darstellung von Tragteil und Halteorgan bei noch nicht angezogenem Halteorgan,
- Fig. 3b: eine vereinfachte Darstellung von Tragteil und Halteorgan eines abgewandelten Ausführungsbeispieles,
- Fig. 4a/4b: in einer Vorder- u. Seitenansicht das Haltestück, welches das Tragteil aufnimmt,
- Fig. 5a-5c: das Tragteil in Vorderansicht, Draufsicht und Seitenansicht
- Fig.6a,6b: eine erste Ausführungsform des Halteorgans in Vorderansicht und Draufsicht,
- Fig.7a,7b: eine zweite Ausführungsform des Halteorgans in Vorderansicht und Draufsicht.

Die Aufhängevorrichtung 1 besteht aus dem Gehäuse 2, das in bekannter, nicht näher dargestellter Weise am Möbel befestigt ist. Vom Möbel ist in Fig. 1 nur die Rückwand 3 zu sehen.

Innerhalb des Gehäuses 2 wird in Führungsschlitzen 4 ein Haltestück 5 vertikal geführt. Die Führungsschlitze 4 für das Haltestück 5 können auch durch andere Führungsmittel z.B. Rippen, Vertiefungen oder sonstige Begrenzungsflächen innerhalb des Gehäuses 2 ersetzt werden.

Das Haltestück 5 ist ein etwa kastenförmiges, vorzugsweise aus Blech gebogenes Formstück, dessen Enden durch Nasen/Ausnehmungen 9 oder durch Sicken, Punktschweißen oder anderer sonstiger Verbindungsmittel im Rahmen der Blechverarbeitung miteinander verbunden werden können. So wird ein stirnseitig offenes, umfangsseitig jedoch geschlossenes Gehäuse gebildet, (Fig. 4a, 4b), das auch größere Kräfte aufnehmen kann, ohne sich zu verformen.

Stirnseitig trägt das Haltestück 5 an einer Seite durch umgewinkelte Lappen gebildete Anschläge 6, die im Sinne einer Trennsicherung/Endbegrenzung mit dem Anschlag 23 am Tragteil 13 zusammenwirken.

An der Unterseite 7 ist im Haltestück 5 ein Gewindeloch 8 angebracht, in das die Vertikalverstellschraube 10 eingreift (Fig. 1), d.h. die Vertikalverstellschraube 10 durchdringt nur die Unterseite 7 und nicht die Oberseite 11 des Haltestückes 5. Dies hat den Vorteil, daß der Raum oberhalb des Haltestückes 5 frei bleibt und in noch näher zu beschreibender Weise die Zugänglichkeit eines Werkzeuges z.B. eines Schraubendrehers 29 von der Frontseite 37 des Gehäuses 2 sicherstellt.

Innerhalb des Hohlraumes 12 des Haltestückes 5 ist das Tragteil 13 angeordnet, das als langgestreckter, im Querschnitt u-förmiger Hohlkörper ausgebildet ist (Fig.1, Fig. 5a). An einer Stirnseite 22 ist ein Gewindeloch 14 angebracht, in das die Horizontalverstellschraube 15 eingreift. Die Verlängerung der Stirnseite 22 bildet den erwähnten Anschlag 23, der mit dem Anschlag 6 des Haltestückes 5 zusammenwirkt. An der gegenüberliegenden Stirnseite wird durch zwei seitliche Freistanzungen 16 in den Seitenwänden 17 ein Aufhängehaken 18 gebildet.

Im Bereich des Aufhängehakens 18 ist im Joch 19 des Tragteiles 13 ein Lappen 20 herausgebogen, der etwa parallel zum Aufhängehaken 18 steht. Dieser Lappen 20 trägt ein Gewindeloch 21. In das Gewindeloch 21 greift eine Befestigungsschraube 24 ein, die ein Halteorgan 25, 25a fixiert (Fig.1).

Das Halteorgan 25 kann klammerähnlich als Blechbiegeteil ausgebildet sein (Fig. 6a), mit einer Befestigungsöse 26 einenends und einem hakenähnlichen Ansatz 27 anderenends. Es kann auch als flächiger Körper 25a gestaltet sein (Fig. 7a).

Im Montagezustand entsprechend der vereinfachten Darstellung Fig. 3a ist die Befestigungsschraube 24 gelöst, d.h. zum Teil aus dem Lappen 20 des Tragteiles 13 herausgedreht. In diesem Zustand kann die am Möbel befestigte Aufhängevorrichtung 1 mit dem Tragteil 13 auf das gebäudeseitige Gegenlager, das als Einschraubhaken 28a (Fig. 3a) oder als ausschraubbare Profilleiste 28 (Fig. 1) oder dgl. ausgebildet sein kann, aufgehängt werden.

Nach dem Aufhängen und Ausrichten des Möbelstückes horizontal, vertikal und/oder seitlich wird mit einem Werkzeug, z.B. einem Schraubendreher 29, die Befestigungsschraube 24 angezogen. Hierbei bewegt sich das Halteorgan 25, 25a auf das gebäudeseitige Gegenlager zu und unterfaßt mit dem hakenförmigen Ansatz 27 den Vorsprung 30 auf der Profilleiste 28 bzw. den Wandhaken 28a und sichert das Möbelstück formschlüssig gegen Abheben.

Für den Fall, daß das Gegenlager 28, 28a nicht formschlüssig vom Halteorgan 25, 25a, 25b umgriffen werden kann oder soll, kann die Abhebesicherung auch durch reinen Kraftschluß hergestellt werden. In diesem Fall müssen die Anpreßkräfte zwischen Halteorgan 25, 25a, 25b und Gegenlager 28, 28a entsprechend groß gewählt werden. Riefen, Zähne, Nocken, Aufrauhungen auf den einander berührenden Oberflächen begünstigen den Kraftschluß und erhöhen die Sicherheit.

Der Hohlraum 31 im Gehäuse 2 erleichtert das Durchführen des Schraubendrehers 29 bzw. die Zugänglichkeit der Befestigungsschraube 24 von der Frontseite 37 des Gehäuses 2. Das Gehäuse 2 ist oben offen (33) . Dies erleichtert das Einführen und Montieren der Einzelteile 5,13,10,15 im Gehäuse 2. Falls es notwendig erscheint , kann die Öffnung 33 durch eine Abdeckkappe 32 geschlossen werden.

Das Gehäuse 2 kann in bekannter, nicht näher dargestellter Weise mittels Schrauben und Schraubbohrungen 34 oder angeformter Dübelzapfen am Möbelstück befestigt werden. Die Abdeckkappe 32 trägt einen Ansatz 36, der zum Teil den Hohlraum 31 ausfüllt und sicherstellt, daß sich das Gehäuse 2 bei Schraubbefestigungen nicht verformt.

Soll das Möbelstück von den gebäudeseitigen Gegenlagern (28,28a) entfernt werden, ist natürlich durch Losdrehen der Befestigungsschraube 24 der Formschluß/Kraftschluß zwischen Gegenlager 28,28a und Traghebel 13 bzw. Halteorgan 25,25a aufzuheben. Erst dann kann das Möbelstück vom Gegenlager 28, 28a abgehoben werden.

Fig. 3b zeigt in einem weiteren Ausführungsbeispiel, daß das Halteorgan 25 auch einstückig mit dem Tragteil 13 hergestellt sein kann, indem aus dem Joch 19 des Tragteiles 13 eine federnde Nase 25b herausgebogen wird. Das Halteorgan 25b trägt auch in diesem Fall einen hakenförmigen Ansatz 27b und -um das Aufsetzen auf das gebäudeseitige Gegenlager 28,28a zu erleichtern- am Ende eine Schräge 35. Um diese Ausführungsform auch wieder lösbar zu machen, kann es zweckmäßig sein, im Gehäuse 2 eine Öffnung vorzusehen, welche den Zugang zum Halteorgan 25 b ermöglicht, so daß dies mit einem Werkzeug (z.B. Schraubendreher oder dgl.) zurückgebogen und der Formschluß mit dem Gegenlager 28,28a aufgehoben werden kann.

Das Aufheben des Formschlusses wäre auch mit einem seitlich in den rückwärtigen Spalt zwischen Gebäudewand und Möbelstück einführbaren Spezialwerkzeug denkbar, welches auf das Halteorgan 25b einwirkt und in Sinne eines Lösens zurückbiegt.

Natürlich ist es auch möglich, daß der hakenförmige Ansatz 27, 27a, 27b nicht den Vorsprung 30 der Profilleiste 28 umfaßt, sondern in eine an der Profilleiste 28 angebrachte, nicht dargestellte Ausnehmung greift und so den beabsichtigten Formschluß zwischen Aufhängevorrichtung 1 und gebäudeseitigem Gegenlager (28,28a) herstellt.

Natürlich ist es auch denkbar, ein federndes Halteorgan 25b nicht nur einstückig mit dem Tragteil 13a, sondern mehrseitig mit dem Tragteil 13 auszubilden, und zwar in der Form, daß ein entsprechend gestaltetes federndes Formstück aus Metall oder Kunststoff durch Einrasten/Einklipsen Punktschweißen oder dgl. mit dem Tragteil 13 verbunden wird.

## Patentansprüche

1. Aufhängevorrichtung für Möbel, bestehend aus einem am Möbel festlegbaren Gehäuse und einem darin untergebrachten horizontal und/oder vertikal verstellbaren Tragteil, das auf einem ortsfesten Gegenlager ruht, wobei Horizontal - und/oder Vertikalverstellung des Tragteiles innerhalb des Gehäuses durch Gewindemittel, Kurven, Exzenter oder Schrägen erfolgen, **dadurch gekennzeichnet**, daß am Tragteil (13) mindestens ein bewegliches, das ortsfeste Gegenlager (28,28a) wenigstens teilweise formschlüssig umfassendes Halteorgan (25,25a,25b)befestigt ist.

2. Aufhängevorrichtung für Möbel, nach Anspruch 1, **dadurch gekennzeichnet**, daß das Halteorgan ein etwa klammerähnlich ausgebildetes u-förmiges Biegeteil (25) ist, das an einem Ende eine Befestigungsöse (26) und am anderen Ende wenigstens einen hakenförmigen Ansatz (27 ) trägt.

3. Aufhängevorrichtung für Möbel, nach Anspruch 1 oder 2, **dadurch gekennzeichnet**, daß das Halteorgan ein flächiger Körper (25a) ist, der an einem Ende ein Befestigungsloch (26 a) und am anderen Ende einen hakenförmigen Ansatz (27a) trägt.

4. Aufhängevorrichtung für Möbel, nach einem oder mehreren der Ansprüche 1 bis 3,
**dadurch gekennzeichnet**, daß das Halteorgan (25,25a) an einem am Tragteil (13) herausgebogene Lappen (20) durch Schraubmittel (24) befestigt ist.

5. Aufhängevorrichtung für Möbel, nach einem oder mehreren der Ansprüche 1 bis 4,
**dadurch gekennzeichnet**, daß das Halteorgan (25,25a) innerhalb des von den Seitenwänden (17) des Tragteiles (13) gebildeten Innenraumes liegt und von den Seitenwänden (17) gehalten und geführt wird.

6. Aufhängevorrichtung für Möbel, nach einem oder mehreren der Ansprüche 1 bis 5,
**dadurch gekennzeichnet**, daß das Halteorgan durch eine Clipsbefestigung am Tragteil (13) befestigt ist.

7. Aufhängevorrichtung für Möbel, nach einem oder mehreren der Ansprüche 1 bis 6,
**dadurch gekennzeichnet**, daß das Halteorgan ein am Tragteil (13) befestigter federnder Lappen (25b) ist.

8. Aufhängevorrichtung für Möbel, nach einem oder mehreren der Ansprüche 1 bis 7,
**dadurch gekennzeichnet**, daß das Halteorgan (25b) mit dem Tragteil (13) einstückig hergestellt ist.

9. Aufhängevorrichtung für Möbel, nach einem oder mehreren der Ansprüche 1 bis 8,
**dadurch gekennzeichnet**, daß die Vertikalverstellschraube (10) nur eine Wandung (7) des kastenförmigen Haltestückes (5) durchdringt.

10. Aufhängevorrichtung für Möbel, nach einem oder mehreren der Ansprüche 1 bis 9,
**dadurch gekennzeichnet**, daß die Befestigungsschraube (24 ) für das Halteorgan (25,25a) von der Frontseite (37) des Beschlaggehäuses (2) zugänglich ist.

11. Aufhängevorrichtung für Möbel, nach einem oder mehreren der Ansprüche 1 bis 10,
**dadurch gekennzeichnet**, daß das kastenförmige Haltestück (5) vertikal beweglich in Gehäuse (2) geführt ist.

12. Aufhängevorrichtung für Möbel, nach einem oder mehreren der Ansprüche 1 bis 11,
**dadurch gekennzeichnet**, daß die gehäuseseitigen Führungsmittel für das Haltestück (5) aus am Gehäuse (2) angeformten Rippen/Vertiefungen/Schlitzen (4) bestehen.

13. Aufhängevorrichtung für Möbel, nach einem oder mehreren der Ansprüche 1 bis 12,
**dadurch gekennzeichnet**, daß das Halteorgan (25,25a,25b) in am Gegenlager (28,28a) angebrachte Ausnehmungen greift.

14. Aufhängevorrichtung für Möbel, nach einem oder mehreren der Ansprüche 1 bis 13,
**dadurch gekennzeichnet**, daß das Halteorgan(25,25a,25b) eine kraftschlüssige Verbindung mit dem Gegenlager (28, 28a) herstellt.

15. Aufhängevorrichtung für Möbel, nach einem oder mehreren der Ansprüche 1 bis 14,
**dadurch gekennzeichnet**, daß die miteinander zusammenwirkenden Flächen von Gegenlager (28,28a) und Halteorgan (25,25a,25b) mit Aufrauhungen/Zähnen /Riefen/Narben/ Nocken versehen sind.
